# EUROPÄISCHE PATENTSCHRIFT

(11) **EP 0 529 135 B1**
(45) Veröffentlichungstag und Bekanntmachung des Hinweises auf die Patenterteilung: **23.10.1996**
(21) Anmeldenummer: 91114578.7
(22) Anmeldetag: 29.08.1991
(51) Int. Cl.: B02C 13/28

(54) **Rotor für Prall- oder Hammermühlen**
Rotor for impact crushers or hammer mills
Rotor pour broyeur à impact ou à marteaux

(30) Priorität: 22.08.1991 DE 4127875
(43) Veröffentlichungstag der Anmeldung: 03.03.1993
(73) Patentinhaber: NOELL Service und Maschinentechnik GmbH, D-30853 Langenhagen (DE)
(72) Erfinder: Hemesath, Gerhard, W-4409 Havixbeck (DE)

(56) Entgegenhaltungen:
- EP-A- 0 019 542
- EP-A- 0 444 432
- DE-A- 3 522 643
- DE-U- 8 214 553
- FR-A- 1 589 790
- FR-A- 2 314 996
- FR-A- 2 356 472
- US-A- 3 123 702

## Beschreibung

Die Erfindung betrifft einen Rotor für Prall- oder Hammermühlen, der aus mehreren miteinander verschweißten Rotorscheiben aus Stahlguß besteht, die verbreiterte, einander berührende Naben aufweisen, und bei dem die Rotorscheiben durch Ringschweißnähte an den Außenkanten ihrer Naben miteinander verschweißt sind, und ein Verfahren zur Herstellung eines solchen Rotors.

Ein derartiger Rotor ist Gegenstand der europäischen Patentanmeldung entsprechend EP-A-0 444 432, die am 04.09.1991 veröffentlicht worden ist und von der die vorliegende Erfindung als nächstliegender Stand der Technik ausgeht. Die sich berührenden Stirnflächen der Naben des Rotors weisen an ihren Außenkanten übliche Ausdrehungen geringer Höhe auf, die mit Schweißmaterial gefüllt sind. Zur Erleichterung der Herstellung des Rotors ist vorgesehen, die Rotorscheiben durch in die Naben eingesetzte Paßstifte gegeneinander zu zentrieren, was die Tiefe der Ausdrehungen und somit die Stärke der Schweißnähte sehr beschränkt. Erhebliche Zweifel an der Haltbarkeit derartig hergestellter Rotore sind aufgekommen. Insbesondere bei großen Rotoren, wie sie bei Primärbrechern verwendet werden, können die an den Außenkanten der Stirnflächen der Naben vorgesehenen Ringschweißnähte im Hinblick auf die im Betrieb solcher Brecher auftretenden Schlag- und Stoßbeanspruchungen nicht die notwendige Festigkeit aufweisen.

Aufgabe der Erfindung ist es, die Schweißverbindungen jeweils benachbarter Rotorscheiben zu verstärken.

Das geschieht erfindungsgemäß dadurch, daß die für die Schweißnähte an den Stirnflächen der Naben vorgesehenen Ausdrehungen sich von den Außenkanten über einen beträchtlichen Teil der radialen Dicke der Naben erstrecken und bei dem die durch Ausdrehungen benachbarter Rotorscheiben gebildeten Schweißnahtnuten mit Schweißmaterial gefüllt werden.

Es ist zwar ein Rotor bekannt (DE-C1-33 17 070), bei dem ringförmige Rotorscheiben mit ihrem Innenrand auf eine als Achse dienende Trommel aufgeschweißt sind. Hier müssen für jede Ringscheibe zwei Schweißnähte hergestellt werden, während bei der erfindungsgemäßen Gestaltung des Rotors jede Ringschweißnaht zwei benachbarte Rotorscheiben miteinander verbindet. Dabei entsteht ein stabiler Rotorkörper, der z.B. nicht über seine ganze Länge auf einer Welle geführt werden braucht, sondern nur an seinen beiden Enden auf der Welle gelagert werden kann, so daß eine genauere Ausdrehung der Rotorscheiben nur teilweise an den beiden Endscheiben notwendig ist.

Aus der EP-A-0 019 542 ist eine andere Bauart eines Hammerrotors bekannt, bei der mit Aussparungen versehene segmentförmige Scheiben gegenüber der jeweils benachbarten Scheibe um 180° verdreht angeordnet sind, die entlang ihrer Konturen miteinander verschweißt sind. Die zusammengesetzten Scheiben bilden ebenfalls einen starten Rotorkörper, die Schweißungen entlang der Konturen der jeweils einen Scheibe mit der benachbarten Scheibe müssen von Hand ausgeführt werden und sind entsprechend teuer.

Geschweißte Rotorkörper sind auch aus FR-A-2 314 996 und FR-A-2 356 472 bekannt. Dabei handelt es sich um Turbinenwalzen, die je nach Bauart mehr oder weniger hochtourig drehen. Dynamische Kräfte treten lediglich als gleichförmige, auf die nicht abgebildeten Turbinenschaufeln wirkende Impulse auf, die nicht zu vergleichen sind mit den dynamischen Kräften infolge der durch die unregelmäßige Zerkleinerungsarbeit auftretenden Stoßbelastungen bei Rotoren für Prall- oder Hammermühlen. Die FR-A-2 314 996 zeigt auch keine Naben, welche an den Stirnflächen miteinander verschweißt sein könnten. Sieht man einmal von den nicht gezeigten Turbinenschaufeln ab, sind die Rotorscheiben an ihren Außenkanten selbst durch Ringschweißnähte miteinander verbunden. Die Schweißraupen laufen dabei über den Umfang der Scheiben, was zu hohem Verbrauch von Schweißmaterial und zu hohen Personalkosten führt. Das gleiche trifft auch auf den Gegenstand gemäß FR-A-2 356 472 zu, zumal hier keinerlei Naben an den Rotorscheiben vorgesehen sind. Auch hier sind die Scheiben direkt miteinander verschweißt, wobei am äußeren Umfang der einander zugewandten Scheibenseiten ringförmige Wülste vorgesehen sind, deren radiale Dicke der erforderlichen Schweißnahthöhe entspricht.

Das Herstellen der Unter Umständen eine beträchtliche Dicke aufweisenden Schweißnähte kann auf verschiedene Weise erfolgen. Am vorteilhaftesten geschieht dies dadurch, daß die Schweißnähte aus mehreren übereinandergelegten Lagen gebildet werden. Dazu werden die zueinander zentrierten, in Umfangsrichtung zueinander ausgerichteten und miteinander verspannten Rotorscheiben in waagerechter Achslage unter den feststehenden und bis an die Naben heranreichenden oder zwischen die vorerwähnten Ausdrehungen reichenden Schweißgeräten mehrmals langsam gedreht, so daß sich, im Grunde der durch je zwei Ausdrehungen gebildeten Nuten beginnend, eine Schweißnaht über die andere legt, bis die Nuten mit Schweißmaterial ausgefüllt sind. Dies kann, bei Vorhandensein einer der Zahl der Nuten entsprechenden Anzahl von Schweißgeräten bei allen Nuten eines Rotors gleichzeitig geschehen. Sind die Schweißgeräte mit einer automatischen Schweißdrahtzuführung versehen und werden sie nach jeder Rotorumdrehung automatisch um ein der Dicke der Schweißlagen entsprechendes Stück zurückgestellt, so können die Schweißnähte mit einem Minimum an Arbeitskräften und Zeitaufwand hergestellt werden, obwohl die Zahl der Lagen bei großen Rotoren 50 und mehr und die Länge der in den einzelnen Nuten dabei entstehenden Schweißnähte etwa 100 Meter betragen kann.

Die Tiefe der Nuten muß selbstverständlich so gewählt werden, daß noch ringförmige Rippen mit entsprechenden Stirnflächen an den Naben verbleiben, mit denen sich die benachbarten Naben beim Zusammenspannen der Rotorscheiben aneinanderlegen.

Diese Rippen können beim Schweißvorgang gegebenenfalls wegschmelzen, so daß die Naben, wenn die Rippen nahe der Innenkanten der Stirnflächen vorgesehen sind, dann unter Umständen über die gesamte Stirnfläche miteinander verschweißt sind.

Die Rotorscheiben müssen beim Zusammenspannen selbstverständlich genau zueinander zentriert, aber auch in Umfangsrichtung zueinander ausgerichtet werden, damit die in den Rotorscheiben vorgesehenen Randausschnitte genau miteinander fluchten. Da das Zusammenspannen nach Aufeinanderlegen der Rotorscheiben in waagerechter Lage erfolgt, das Verschweißen aber bei lotrechter Anordnung der Rotorscheiben, also bei waagerechter Rotorachse, vorgenommen werden muß, müssen die zusammengespannten Rotorscheiben aus der einen in die andere Lage bewegt werden. Da ein axiales Zusammenspannen der Rotorscheiben Verschiebungen der Rotorscheiben zueinander hierbei nicht mit Sicherheit verhindern kann, werden die an den Stirnflächen der Naben mit den für die Schweißnähte vorgesehenen Ausdrehungen versehenen Rotorscheiben den in den Ansprüchen 3 und 4 angegebenen Arbeitsgängen unterzogen.

Das gegenseitige Zentrieren der Rotorscheiben unter Zuhilfenahme von Ringscheiben kann in verschiedener Weise geschehen. So können in alle zylindrischen Ausdrehungen der Naben Ringscheiben eingesetzt und die mit den Ringscheiben versehenen Rotorscheiben auf ein Rohr aufgeschoben werden, das später auch zum Tragen der aus den provisorisch miteinander verbundenen Rotorscheiben bestehenden Einheit dient.

Die zylindrischen Ausdrehungen können aber auch so schmal und die Ringscheiben so breit gewählt werden, daß sie in die Ausdrehungen zweier benachbarter Rotorscheiben eingreifen und diese somit unmittelbar zueinander zentrieren. Die Rotorscheiben werden dabei jeweils unter Zwischenlage einer Ringscheibe aufeinandergelegt und dann durch Drehen um die Ringscheiben in Umfangsrichtung zueinander ausgerichtet.

Es kann vorteilhaft sein, wenn die Naben der Rotorscheiben nicht nur von außen, sondern auch von innen mit einer allerdings nur einfachen bzw. aus nur wenigen Lagen bestehenden Ringschweißnaht miteinander verbunden werden. Man versieht dazu die Naben zusätzlich zu den zylindrischen Ausdrehungen noch mit kleinen Ausdrehungen, die innerhalb der ringförmigen Rippen vorzusehen sind.

Zur Anlegung dieser Schweißnaht entfernt man nach dem provisorischen Verbinden der Rotorscheiben durch die im Grunde der Schweißnahtnuten angebrachten Schweißpunkte gemäß dem Arbeitsgang c) die Ringscheiben, wobei die inneren Ringscheiben zerstört werden müssen, und legt die Ringschweißnähte von Hand an. Danach werden die beiden äußeren Ringscheiben, die vorzugsweise stärker gewählt werden als die inneren, wieder in die beiden äußeren Rotorscheiben eingesetzt. Dann folgen die Arbeitsgänge d) und e).

Da die Masse der miteinander zu verbindenden Rotorscheiben groß ist und deshalb beim Schweißen ein starker Wärmeabfluß stattfindet, ist es vorteilhaft, vor dem provisorischen Miteinander-Verbinden die Rotorscheiben vorzuwärmen, z. Bsp. in einem Vorwärmofen und die miteinander verbundenen Rotorscheiben insgesamt vor dem Anlegen der endgültigen Schweißnähte auf eine erhöhte Temperatur von etwa 125 bis 250°C vorzuwärmen und diese Temperatur während des gesamten Schweißvorganges zu halten. Dies kann mit Hilfe von Flammrohren geschehen.

In der Zeichnung ist eine erfindungsgemäße Weiterbildung des in Fig. 4 des EP-Patentes 0 444 432 dargestellten Rotors gezeigt.

Wie daraus ersichtlich, sind bei dem Rotor zwecks Vergrößerung der Schweißnähte 9 die Rotorscheiben 1 an den Stirnflächen ihrer Naben 3 mit Ausdrehungen 17 versehen. Sie belassen ringförmige Rippen 18, mit deren Stirnflächen die benachbarten Rotorscheiben aneinanderliegen. Nach dem Schweißvorgang sind die Schweißnahtnuten 16 mit dem die Schweißnähte 9 bildenden Schweißmaterial ausgefüllt.

Die für das Miteinanderverschweißen der Rotorscheiben 1 benötigten Hilfsmittel werden im folgenden im Zusammenhang mit der Beschreibung der Arbeitsgänge benannt.

Die Rotorscheiben 1 werden mit den Ringrippen 18 aufeinanderliegend zentrisch und im Umfangssinne zueinander ausgerichtet. Das Zentrieren erfolgt mit Hilfe von Ringscheiben 20, 21, die in zylindrische Ausdrehungen 22 der Naben 3 eingesetzt werden, und eines Rohres 23, auf das die Rotorscheiben 1 mit den Ringscheiben 20, 21 aufgeschoben und auf dem sie durch Drehen in Umfangsrichtung zueinander ausgerichtet werden, so daß die an den Rotorscheiben vorgesehenen Randausschnitte 12 miteinander fluchten. Danach wird das Rohr 23 über Mitnehmer 24 mit den äußeren Rotorscheiben 1 in drehfeste Verbindung gebracht. In diesem Zustand werden die Rotorscheiben 1 durch im Grunde der Schweißnahtnuten 16 angebrachte Schweißpunkte 25 provisorisch miteinander verbunden. Gegebenenfalls können nach der provisorischen Verbindung der Rotorscheiben 1 durch die Schweißpunkte 25 und nach Herausnehmen des Rohres 23 und der Ringscheiben 20, 21 (wobei die inneren Ringscheiben 21 zerstört werden müssen) auch noch Ringschweißnähte 26 an den inneren Stoßnähten der Naben 3 innerhalb der Ringrippen 18 angebracht werden. Das Rohr 23 kann nach Wiedereinsetzen der beiden äußeren Ringscheiben 20 wieder in diese eingeschoben werden. Diese Situation ist in der Fig. dargestellt. Die Ringscheiben 21 sind hier nur gestrichelt gezeichnet, weil sie in diesem Montagestadium an sich schon entfernt worden sind.

Eine zweckmäßige Abwandlung dieser Arbeitsgänge ergibt sich, wenn zur Zentrierung und Ausrichtung in Umfangsrichtung die Ringscheiben 21 so breit gewählt werden, daß sie in die Ausdrehungen 22 zweier benachbarter Rotorscheiben 1 eingreifen. Nach so erfolger Zentrierung und durchgeführter Ausrichtung in Umfangsrichtung werden die Rotorscheiben von innen im Bereich hierfür vorgesehener Randausschnitte in den Ringscheiben provisorisch durch Schweißpunkte verbunden. Nach Entfernung der Ringscheiben 21 werden die vorerwähnten Ringschweißnähte 26 an den inneren Stoßnähten der Naben 3 angebracht. Erst danach wird das Rohr 23 in die zwischenzeitlich eingesetzten äußeren Ringscheiben eingeschoben.

Zusammen mit dem Rohr 23 werden dann die miteinander verbundenen Rotorscheiben 1 in eine waagerechte Axiallage geschwenkt und auf eine Schweißanlage aufgebracht, die ein Gestell 27 aufweist, das mit zwei Rollenpaaren 28 versehen ist, auf die sich das Rohr 23 mit seinen über die Rotorscheiben 1 überstehenden Enden auflegt. Die Rollenpaare sind antreibbar. Über die auf dem Gestell 27 befindliche Einheit aus den provisorisch miteinander verbundenen Rotorscheiben 1 erstreckt sich ein an dem Gesteil 27 befestigter Ausleger 29 an dem Schweißgeräte 30 angeordnet sind. Sie bestehen in bekannter Weise je aus einem Zuführrohr für den Schweißdraht, einem Zuführrohr für das Schweißpulver und einem Absaugrohr für überschüssiges Pulver, erstrecken sich durch die zwischen den Außenkränzen 7 benachbarter Rotorscheiben 1 vorhandenen Ringspalte 8 hindurch bis an die zwischen den Naben 3 der Rotorscheiben 1 vorhandenen Schweißnahtnuten 16 und gegebenenfalls in diese hinein. Sie sind bezüglich ihrer Hineinragtiefe verstellbar.

Beim Schweißvorgang wird die aus den Rotorscheiben 1 bestehende Einheit langsam gedreht, wobei in die Schweißnahtnuten 16 von deren Grund ausgehend Schweißlagen in mehreren oder auch vielen Windungen übereinandergelegt werden, bis die Schweißnahtnuten 16 mit Schweißmaterial ausgefüllt sind, wobei die Schweißgeräte 30 nach und nach entsprechend angehoben werden.

Nach dem Schweißen werden das Rohr 23 und die Ringscheiben 20 und 21 aus dem so entstandenen fertigen Rotorkörper entfernt und dieser mit einer Welle und den übrigen Teilen, wie mit den Schlagleisten, versehen.

## Patentansprüche

1. Rotor für Prall- oder Hammermühlen, der aus mehreren miteinander verschweißten Rotorscheiben (1) aus Stahlguß besteht, die verbreiterte, einander berührende Naben (3) aufweisen, und bei dem die Rotorscheiben (1) durch Ringschweißnähte (9) an ihren Naben (3) miteinander verschweißt sind, **dadurch gekennzeichnet**, daß die für die Schweißnähte (9) an den Stirnflächen der Naben (3) vorgesehenen Ausdrehungen (17) sich von den Außenkanten über einen beträchtlichen Teil der radialen Dicke der Naben erstrecken, und daß die durch die Ausdrehungen benachbarter Rotorscheiben gebildeten Schweißnahtnuten (16) mit Schweißmaterial ausgefüllt sind.

2. Rotor nach Anspruch 1, **dadurch gekennzeichnet**, daß die Schweißnähte (9) aus mehreren übereinandergelegten Lagen des Schweißmaterials bestehen.

3. Verfahren zum Herstellen eines Rotors nach Anspruch 1, **gekennzeichnet** durch die folgenden Arbeitsgänge:
a) Die Naben (3) der mit den Ausdrehungen (17) versehenen Rotorscheiben (1) werden an ihren axialen Enden von innen her mit paßgenauen zylindrischen Ausdrehungen (22) versehen;
b) die Rotorscheiben (1) werden unter Zuhilfennahme von in die Ausdrehungen (22) passenden Ringscheiben (20, 21) und gegebenenfalls eines in die Ringscheiben eingeschobenen Rohres (23) zueinander zentriert aufeinandergelegt und durch Drehen um die Ringscheiben in Umfangsrichtung zueinander ausgerichtet;
c) die Rotorscheiben (1) werden von außen her im Grunde der für die Schweißnähte (9) vorgesehenen, durch die Ausdrehungen (17) gebildeten Nuten (16) oder von innen her an durch Randausschnitte der Ringscheiben (21) zugänglichen Stellen durch Schweißpunkte (25) provisorisch miteinander verbunden;
d) in die Ringscheiben (20, 21 ) wird, sofern nicht schon vorhanden, das Rohr (23) eingeschoben, das die aus den provisorisch miteinander verbundenen Rotorscheiben (1) bestehende Einheit an beiden Enden überragt;
e) die aus den Rotorscheiben (1) bestehende Einheit wird mit den Enden des Rohres (23) auf zwei Rollenpaare (28) einer Schweißanlage (27-30) aufgelegt und mittels einer an dieser vorgesehenen Antriebsvorrichtung unter dem oder den zwischen den Rotorscheiben (1) bis an die Naben (3) heranreichenden bzw. in die Schweißnahtnuten (16) reichenden Schweißgeräten (30) langsam gedreht.

4. Verfahren nach Anspruch 3, **dadurch gekennzeichnet**, daß nach dem Arbeitsgang c) die Ringscheiben (20, 21) entfernt und von innen her Ringschweißnähte (26) an den Stoßstellen der benachbarten Naben (3) hergestellt und danach die beiden äußeren Ringscheiben (20) wieder eingesetzt werden.

5. Verfahren nach Anspruch 3, **dadurch gekennzeichnet**, daß die Rotorscheiben (1) vor dem provisorischen Verbinden durch die Schweißpunkte (25) in einem Vorwärmofen je nach Materialzusammensetzung der Rotorscheiben auf Temperaturen zwischen 125 und 250°C vorgewärmt werden und die aus den Rotorscheiben (1) bestehende Einheit vor dem Herstellen der Schweißnähte (9) mit Hilfe von Flammrohren oder dergleichen auf diese Temperatur erneut vorgewärmt, bzw. diese Temperatur während des Schweißvorganges aufrechterhalten wird.

## Claims

1. A rotor for impact or hammer mills, comprising a plurality of cast steel rotor discs (1) welded together and having widened naves (3) touching one another, and whereby the rotor discs (1) are connected together at their naves (3) by annular weld seams (9), characterised in that the grooves (17) provided for the weld seams (9) on the front faces of the naves (3) extend from the outer edges over a considerable part of the radial thickness of the naves, and that the weld seam channels (16) thus formed by the grooves of adjacent rotor discs are filled with weld material.

2. A rotor in accordance with claim 1, characterised in that the weld seams (9) comprise several layers of weld material applied on top of each other.

3. A process for manufacturing a rotor according to claim 1, characterised by the following operational steps;
a) the naves (3) of the rotor discs (1) with the grooves (17) are provided from the inside at their axial ends with accurately- dimensioned matching cylindrical grooves (22);
b) with the rotor discs (1) placed one on top of the other and with the aid of circular collars (20, 21) which fit into the grooves (22) and possibly a tube (23) inserted into the circular collars, the discs are centrally aligned to one other by turning them around the circular collars in a circumferential direction;
c) the rotor discs (1) are provisionally joined to one another by means of tack welds (25) applied either from the outside into the base of the channels (16) formed by the grooves (17) for the weld seams (9), or from the inside to points accessible through radial cut-outs in the circular collars (21);
d) pushed into the circular collars (20, 21) if not already present is the tube (23), which projects from both ends of the unit comprising the provisionally inter-connected rotor discs (1);
e) the unit comprising the rotor discs (1) is placed with the ends of the tubes (23) onto two pairs of rollers (28) of a welding unit (27 - 30) and by means of a drive device provided on the latter is slowly turned under one or more welding instruments (30) which can extend between the rotor discs (1) to reach the weld seam channels (16) of the naves (3).

4. Process according to claim 3, characterised in that, following the operational step c), the circular collars (20, 21) are removed and from the inside, annular weld seams (26) are created at the abutment points of the adjacent naves (3), after which both outer circular collars (20) are replaced.

5. A process according to claim 3, characterised in that, prior to the execution of the provisional inter-connecting process by means of the tack welds (25), the rotor discs (1) are pre-heated in a pre-heating oven to temperatures of between 125 and 250 °C according to material composition, and that the unit comprising the rotor discs (1) is again pre-heated to this temperature prior to creation of the weld seams (9) and maintained at this temperature during the welding process by means of heating torches or similar.

## Revendications

1. Rotor pour broyeur à impact ou à marteaux qui se compose de plusieurs disques (1) en fonte d'acier, soudés ensemble, présentant des moyeux (3) élargis contigus l'un à l'autre, dans lequel rotor les disques (1) sont soudés ensemble par leurs moyeux (3) au moyen de cordons annulaires de soudure (9), **caractérisé en ce** que les évidements (17) prévus pour les cordons annulaires de soudure (9) sur les surfaces frontales des moyeux (3) s'étendent des arêtes extérieures sur une partie considérable de l'épaisseur radiale des moyeux et que les gorges pour les cordons de soudure (16), formées par les évidements des disques contigus du rotor, sont remplies avec de la matière de soudure.

2. Rotor selon la revendication 1, **caractérisé en ce** que les cordons de soudure (9) comportent plusieurs couches superposées de la matière de soudure.

3. Méthode pour la fabrication d'un rotor selon la revendication 1, **caractérisée** par les phases de travail suivantes:
a) les moyeux (3) des disques (1) du rotor disposant des évidements (17) sont pourvus, à leurs extrémités axiales du côté intérieur, d'évidements cylindriques (22) exactement ajustés;
b) les disques (1) du rotor sont posés respectivement centrés l'un sur l'autre à l'aide des anneaux (20, 21) ajustés dans les évidements (22) et, le cas échéant, d'un tuyau (23) introduit dans les anneaux ainsi que respectivement alignés en sens circulaire en les tournant sur les anneaux;
c) les disques (1) du rotor sont joints provisoirement ensemble de l'extérieur par des points de soudure (25) au fond des gorges (16) formées par les évidements (17) et prévues pour les cordons de soudure (9) ou, de l'intérieur, aux places accessibles par des entailles aux bords des anneaux (21);
d) s'il n'était pas encore existant, le tuyau (23) dépassant aux deux extrémités l'unité constituée par les disques (1) du rotor joints provisoirement ensemble est introduit dans les anneaux (20, 21);
e) l'unité comportant les disques (1) du rotor est posée par les extrémités du tuyau (23) sur deux paires de rouleaux (28) d'une installation de soudage (27-30) et elle est lentement tournée au moyen d'un dispositif d'entraînement prévu à côté sous l'appareil de soudage ou les appareils de soudage (30) arrivant aux moyeux (3) ou atteignant les gorges des cordons de soudure (16) entre les disques (1) du rotor.

4. Méthode selon la revendication 3, **caractérisée en ce** que, après la phase de travail c), les anneaux (20, 21) sont enlevés et des cordons annulaires de soudure (26) sont faits de l'intérieur sur les points de contact des moyeux contigus (3) et puis les deux anneaux extérieurs (20) sont montés de nouveau.

5. Méthode selon la revendication 3, **caractérisée en ce** que le disques (1) du rotor, avant la jonction provisoire par les points de soudure (25), sont préchauffés dans un four préchauffeur à une température entre 125° et 250° C suivant la composition de la matière première et que l'unité comportant les disques (1) du rotor, avant l'exécution des cordons de soudure (9), est préchauffée de nouveau à cette température à l'aide de tubes à flamme ou analogues ou bien que cette température est maintenue pendant l'opération de soudure.
